# FASCICULE DE BREVET EUROPEEN

(11) **EP 1 866 038 B1**
(45) Date de publication et mention de la délivrance du brevet: **07.12.2011**
(21) Numéro de dépôt: 06726266.7
(22) Date de dépôt: 23.03.2006
(51) Int. Cl.: A62C 3/08, A62C 99/00

(54) **PROCEDE D'EXTINCTION DE FEU DANS UN COMPARTIMENT D'UN AERONEF**
FLUGZEUGKABINENFEUERLÖSCHVERFAHREN
METHOD FOR EXTINGUISHING FIRE IN AIRCRAFT COMPARTMENT

(30) Priorité: 31.03.2005 FR 0550826
(43) Date de publication de la demande: 19.12.2007
(73) Titulaire: L'AIR LIQUIDE, Société Anonyme pour l'Etude et l'Exploitation des Procédés Georges Claude, 75007 Paris (FR)
(72) Inventeur: LESSI, Stéphane, Newark, DE 19711 (US); VANDROUX, Olivier, F-38100 Grenoble (FR)
(74) Mandataire: De Cuenca, Emmanuel Jaime
(86) Numéro de dépôt international: PCT/FR2006/050250
(87) Numéro de publication internationale: WO 2006/103364

(56) Documents cités:
- EP-A- 1 375 349
- WO-A-00/41769
- US-A- 4 378 920
- US-A- 5 799 735
- US-A1- 2001 029 750
- US-A1- 2002 070 035

## Description

La présente invention concerne les systèmes d'extinction de feu à bord des 5 aéronefs.

Les systèmes actuels utilisent du Halon 1301, qui est désormais interdit de production et d'utilisation en conséquence du Protocole de Montréal. Comme solution de remplacement, il a été proposé de générer un brouillard d'eau dans le compartiment où un feu a été détecté. Cette solution, certes efficace, présente le désavantage d'être consommatrice de grandes quantités d'eau, ce qui pénalise la masse utile embarquable, et de nécessiter une maintenance lourde pour recompléter les réservoirs d'eau à chaque utilisation. La document WO 0041769 A décrit un mélange eau-azote, l'azote provenant de bouteilles pouvant être rechargées par un séparateur.

Il a également été proposé d'exploiter la technique des séparateurs d'air fournissant de l'azote (généralement dénommés par l'acronyme anglo-saxon OBIGGS) utilisés par ailleurs pour inerter les réservoirs de kérosène. Toutefois, cette solution présente l'inconvénient de devoir sur-dimensionner le dispositif de séparation d'air OBIGGS pour être à même de fournir rapidement des grands débits d'azote lors des rares interventions anti-feu nécessaires, et donc également de pénaliser la masse utile embarquable.

La présente invention a pour objet de proposer un procédé d'extinction de feu dans un compartiment d'aéronef permettant une action rapide et efficace avec des matériels de poids et de coûts réduits.

Pour ce faire, selon une caractéristique de l'invention, le procédé comprend les étapes d'introduire dans le compartiment d'aéronef où un feu a pris un débit d'azote sensiblement pur provenant d'un dispositif de stockage d'azote, de mettre en route un dispositif de séparation d'air fournissant de l'azote, et d'introduire dans le compartiment de l'azote produit par le dispositif de séparation d'air.

Selon d'autres caractéristiques de l'invention :
- le procédé comprend l'étape de poursuivre l'introduction dans le compartiment d'un faible débit d'azote produit par le dispositif de séparation d'air ;
- le dispositif de stockage d'azote comporte au moins une bouteille haute pression ;
- le procédé comprend l'étape ultérieure de recharger la bouteille avec de l'azote comprimé provenant du dispositif de séparation d'air.

On comprendra que le procédé selon l'invention permet, avec le dispositif de stockage d'azote, avantageusement des bouteilles haute pression, d'établir très rapidement dans le compartiment à protéger une concentration en oxygène suffisamment basse pour éviter au feu de se propager. La mise en route simultanée d'un dispositif de séparation d'air de petite taille et de faible consommation permet alors de maintenir cette concentration basse d'oxygène pendant un temps illimité, évitant ainsi tout risque de reprise de feu lors de la suite du vol.

De plus, selon un aspect de l'invention, en prévoyant un petit compresseur d'azote connectable à la sortie du dispositif de séparation d'air, les bouteilles d'azote sous pression utilisées et vidées lors de la phase initiale d'injection dans le compartiment peuvent être ultérieurement, et en temps masqué, rechargées par l'azote fourni par le dispositif de séparation d'air, en simplifiant ainsi très grandement la maintenance de l'ensemble du système.

D'autres caractéristiques et avantages de l'invention ressortiront de la description suivante, de modes de réalisation, donnés à titre illustratif mais nullement limitatif, faite en relation avec les dessins annexés, sur lesquels :
- la figure unique représente un schéma synoptique d'un système pour la mise en oeuvre d'un procédé selon l'invention.

Sur la figure 1 on reconnaît une ligne 1 d'alimentation d'une rampe 2 d'injection de gaz à faible pression, typiquement inférieure à 1,2 bar, dans un compartiment d'entreposage de charge 3 d'un aéronef, dit « compartiment cargo » (non représenté).

La ligne 1 est reliée à la sortie de production d'azote 4 d'un dispositif de séparation d'air 5, typiquement un perméateur à membranes polymères séparant l'azote et l'oxygène de l'air, telles que celles commercialisées par la société MEDAL Corp, Wilmington, USA, l'effluent enrichi en oxygène étant évacué par un orifice de sortie 6.

Le dispositif de séparation 5 est alimenté en air comprimé à une pression d'environ 2 bars prélevé en un étage de compression d'un groupe turbo-compresseur 7 de l'aéronef, par exemple un turbo-moteur de propulsion ou un groupe auxiliaire APU.

La ligne d'alimentation 1 comporte, en série, une électrovanne de régulation de débit 9, un échangeur de chaleur / refroidisseur 10 et au moins un étage de filtration 11.

Selon l'invention, le système d'extinction de feu comporte en outre une batterie de bouteilles d'azote sous pression 12, capables de stocker de l'azote sous une pression entre 150 et 300 bars, et pourvue chacune d'un détendeur / régulateur 13 pour fournir de l'azote à une pression n'excédant pas 2 bars dans une ligne 14 reliée à la ligne 1 via un clapet anti-retour 15.

Selon un aspect avantageux de l'invention une ligne 16 incluant un compresseur 17 s'étend parallèlement à la ligne 14 entre les bouteilles 12 et une valve de distribution 18 dans la partie amont de la ligne 1. Avantageusement, cette ligne 1 est également reliée à au moins une ligne 19 d'injection d'azote d'extinction de feu dans au moins une baie d'équipement électrique 20 de l'aéronef. Egalement en variante, une batterie de générateurs d'azote électrochimiques 21 commandés électriquement, reliés à la ligne 14, peuvent être prévus pour compléter ou suppléer les fournitures d'azote par les bouteilles 12.

On comprendra qu'avec le système qui vient d'être décrit, en cas de détection d'un feu dans le compartiment de charge 3 ou dans la baie 20, les électrovannes des têtes de distribution 13 des bouteilles 12 sont immédiatement actionnées pour injecter par la rampe 2 un débit important d'azote pur détendu dans le compartiment 3. Parallèlement, le dispositif de séparation 5 est mis en oeuvre pour fournir, de façon durable, un complément de débit d'azote dans le compartiment 3 en y maintenant une concentration basse d'oxygène évitant les reprises de feu.

Avec six bouteilles 12 de 25 litres sous une pression de 200 bars et un dispositif de séparation d'air 5 comportant un faisceau unique de membranes, on obtient en moins de quatre minutes dans le compartiment 3 une concentration en oxygène inférieure à 8% conservée pendant plusieurs heures malgré un débit de fuite dans le compartiment 3 d'environ 40 Nm³/heure (compartiment de charge classe C).

Quoique l'invention ait été décrite en relation avec des modes de réalisation particuliers, elle ne s'en trouve pas limitée mais est susceptible de modifications et de variantes qui apparaîtront à l'homme du métier dans le cadre des revendications ci-après.

## Revendications

1. Procédé d'extinction de feu dans un compartiment d'aéronef au moyen d'un agent extincteur constitué d'azote gazeux, comprenant les étapes :
- d'introduire dans le compartiment (3) un débit d'azote sensiblement pur provenant d'un dispositif de stockage d'azote (12 ; 21)
- de mettre en route un dispositif (5) de séparation d'air fournissant de l'azote ; et
- d'introduire dans le compartiment (3) de l'azote produit par le dispositif de séparation d'air (5),
l'air alimentant le dispositif de séparation d'air (5) étant de l'air comprimé à une pression n'excédant pas 5 bars provenant d'un étage de compression d'un groupe turbo-compresseur (7) de l'aéronef.

2. Procédé selon la revendication 1, comprenant l'étape de continuer l'introduction, dans le compartiment (3), d'un faible débit d'azote produit par le dispositif de séparation d'air (5).

3. Procédé selon l'une des revendications précédentes, **caractérisé en ce que** le dispositif de séparation d'air (5) est un perméateur à membranes.

4. Procédé selon l'une des revendications précédentes, **caractérisé en ce que** le dispositif de stockage d'azote comporte au moins une bouteille haute pression (12).

5. Procédé selon la revendication 4, **caractérisé en ce qu'**il comprend l'étape ultérieure de recharger la bouteille (12) avec de l'azote provenant du dispositif de séparation d'air (5).

6. Procédé selon la revendication 5, **caractérisé en ce qu'**il comporte l'étape de comprimer (17) l'azote provenant du dispositif de séparation d'air (5) pour le remplissage de la bouteille (12).

7. Procédé selon l'une des revendications 4 à 6, **caractérisé en ce que** la pression de l'azote dans la bouteille (12) est comprise entre 150 et 300 bars.

8. Procédé selon l'une quelconque de revendications 1 à 7, **caractérisé en ce qu'**il utilise un système d'extinction comprenant une ligne (1) d'alimentation d'une rampe (2) d'injection de gaz à pression, inférieure à 1,2 bar, dans un compartiment d'entreposage de charge (3) d'un aéronef, la ligne (1) d'alimentation étant reliée à la sortie de production d'azote (4) d'un dispositif de sparation d'air (5), le dispositif de séparation (5) étant alimenté en air comprimé à une pression d'environ 2 bars prélevé en un étage de compression d'un groupe turbo compresseur (7) de l'aéronef, la ligne d'alimentation (1) comportant, en série, une électrovanne de régulation de débit (9), un échangeur de chaleur / refroidisseur (10) et au moins un étage de filtration (11); le système d'extinction de feu comportant en outre une batterie de bouteilles d'azote sous pression (12), stockant de l'azote sous une pression entre 150 et 300 bars, et pourvue chacune d'un détendeur / régulateur (13) pour fournir de l'azote à une pression n'excédant pas 2 bars dans une ligne (14) reliée à la ligne (1) d'alimentation via un clapet anti-retour (15).

9. Procédé selon la revendications 8, **caractérisé en ce que** le système d'extinction comprend une ligne (16) incluant un compresseur (17) s'étendant parallèlement à la ligne (14) entre les bouteilles (12) et une valve de distribution (18) dans la partie amont de la ligne d'alimentation (1); en cas de détection d'un feu dans le compartiment d'entreposage de charge (3), les détendeurs / régulateurs des tètes de distribution (13) des bouteilles (12) sont immédiatement actionnées pour injecter par la rampe (2) un dit débit important d'azote pur détendu dans le compartiment (3), parallèlement, le dispositif de séparation (5) est mis en oeuvré pour fournir, de façon durable, un complément de débit d'azote dans le compartiment (3) en y maintenant une concentration basse d'oxygène évitant les reprises de feu.

## Claims

1. Method of extinguishing fire in an aircraft compartment by means of a fire-extinguishing agent consisting of gaseous nitrogen, involving the steps:
- of introducing a flow of substantially pure nitrogen from a nitrogen-storage device (12; 21) into the compartment (3);
- of starting up an air-separation device (5) that supplies the nitrogen; and
- of introducing nitrogen produced by the air-separation device (5) into the compartment (3),
the air fed into the air-separation device (5) being compressed air at a pressure not exceeding 5 bar originating from a compression stage of a turbocompressor unit (7) belonging to the aircraft.

2. Method according to Claim 1, involving the step of continuing to introduce a small flow of nitrogen produced by the air-separation device (5) into the compartment (3).

3. Method according to either of the preceding claims, **characterized in that** the air-separation device (5) is a membrane permeator.

4. Method according to one of the preceding claims, **characterized in that** the nitrogen-storage device comprises at least one high-pressure cylinder (12).

5. Method according to Claim 4, **characterized in that** it involves the later step of refilling the cylinder (12) with nitrogen from the air-separation device (5).

6. Method according to Claim 5, **characterized in that** it involves the step of compressing the nitrogen (17) from the air-separation device (5) in order to fill the cylinder (12).

7. Method according to one of Claims 4 to 6, **characterized in that** the pressure of the nitrogen in the cylinder (12) ranges between 150 and 300 bar.

8. Method according to any one of Claims 1 to 7, **characterized in that** it uses a fire-extinguishing system comprising a supply line (1) supplying a spray boom (2) for injecting gas at a pressure lower than 1.2 bar, into a hold (3) of an aircraft, the supply line (1) being connected to the nitrogen production outlet (4) of an air-separation device (5), the separation device (5) being supplied with compressed air at a pressure of about 2 bar bled off a compression stage of a turbocompressor unit (7) of the aircraft, the supply line (1) comprising, in series, a flow-regulating electrically-operated valve (9), a heat exchanger/cooler (10) and at least one filtration stage (11); the fire-extinguishing system further comprising an array of pressurized nitrogen cylinders (12) storing nitrogen under a pressure of between 150 and 300 bar and each provided with a pressure-reducing valve/regulator (13) so as to supply nitrogen at a pressure not exceeding 2 bar to a line (14) connected to the supply line (1) via a nonreturn valve (15).

9. Method according to Claim 8, **characterized in that** the fire-extinguishing system comprises a line (16) including a compressor (17) running parallel to the line (14) between the cylinders (12) and a distributing valve (18) in the upstream part of the supply line (1); if fire is detected in the hold (3), the pressure-reducing valves/regulators of the distribution heads (13) of the cylinders (12) are immediately actuated to cause a substantial flow of pressure-reduced pure nitrogen to be injected into the compartment (3) by the spray boom (2), at the same time, the separation device (5) is started up to provide a lasting additional amount of nitrogen to the compartment (3), maintaining therein a low oxygen concentration that prevents fire from taking hold again.

## Patentansprüche

1. Verfahren zum Löschen eines Feuers in einem Flugzeugabteil mittels eines Löschmittels, das aus Stickstoffgas gebildet ist, das die folgenden Schritte umfasst:
- Einleiten einer Menge von im Wesentlichen reinem Stickstoff von einer Stickstoffaufbewahrungsvorrichtung (12; 21) in das Abteil (3);
- Einschalten einer Vorrichtung (5) zum Trennen von Luft, die den Stickstoff liefert; und
- Einleiten von Stickstoff, der durch die Lufttrennungsvorrichtung (5) erzeugt wird, in das Abteil (3),
wobei die Luft, mit der die Lufttrennvorrichtung (5) versorgt wird, Luft ist, die auf einen Druck verdichtet ist, der 5 Bar nicht übersteigt, und die von einer Kompressionsstufe einer Turbokompressorgruppe (7) des Flugzeugs stammt.

2. Verfahren nach Anspruch 1, das den Schritt des Fortsetzens des Einleitens einer geringen Stickstoffmenge, die von der Lufttrennvorrichtung (5) erzeugt wird, in das Abteil (3) umfasst.

3. Verfahren nach einem der vorhergehenden Ansprüche, **dadurch gekennzeichnet, dass** die Lufttrennvorrichtung (5) eine Membran-Permeationsvorrichtung ist.

4. Verfahren nach einem der vorhergehenden Ansprüche, **dadurch gekennzeichnet, dass** die Stichstoffaufbewahrungsvorrichtung wenigstens eine Hochdruckflasche (12) umfasst.

5. Verfahren nach Anspruch 4, **dadurch gekennzeichnet, dass** es den späteren Schritt des erneuten Befüllens der Flasche (12) mit Stickstoff, der von der Lufttrennvorrichtung (5) stammt, umfasst.

6. Verfahren nach Anspruch 5, **dadurch gekennzeichnet, dass** es den Schritt des Verdichtens (17) von Stickstoff, der von der Lufttrennvorrichtung (5) stammt, um die Flasche (12) zu befüllen, umfasst.

7. Verfahren nach einem der Ansprüche 4 bis 6, **dadurch gekennzeichnet, dass** der Druck des Stickstoffs in der Flasche (12) im Bereich von 150 bis 300 Bar liegt.

8. Verfahren nach einem der Ansprüche 1 bis 7, **dadurch gekennzeichnet, dass** es ein Löschsystem verwendet, das eine Leitung (1) für die Versorgung einer Schiene (2) für die Einleitung von Gas unter Druck kleiner als 1,2 Bar in ein Ladungslagerungsabteil (3) eines Flugzeugs umfasst, wobei die Versorgungsleitung (1) mit dem Stickstoffproduktionsausgang (4) einer Lufttrennvorrichtung (5) verbunden ist, wobei die Trennvorrichtung (5) mit Luft versorgt wird, die auf einen Druck von etwa 2 Bar verdichtet ist, die von einer Kompressionsstufe einer Turbokompressorgruppe (7) des Flugzeugs abgegriffen wird, wobei die Versorgungsleitung (1) in einer Reihe ein Durchflussregulierungs-Elektroventil (9), einen Wärme-/Kältetauscher (10) und wenigstens eine Filtrationsstufe (11) umfasst; wobei das Feuerlöschsystem außerdem eine Batterie von mit Druck beaufschlagten Stickstoffflaschen (12) umfasst, die Stickstoff unter einem Druck von 150 bis 300 Bar aufbewahren und jeweils mit einem Druckminderungsventil/Regulierer (13) versehen sind, um Stickstoff mit einem Druck, der 2 Bar nicht übersteigt, über ein Rückschlagventil (15) in eine mit der Versorgungsleitung (1) verbundene Leitung (14) zu liefern.

9. Verfahren nach Anspruch 8, **dadurch gekennzeichnet, dass** das Löschsystem eine Leitung (16) umfasst, die einen Kompressor (17), der sich zwischen den Flaschen (12) parallel zu der Leitung (14) erstreckt, und ein Verteilungsventil (18) im stromaufseitigen Teil der Versorgungsleitung (1) enthält; wobei im Fall der Detektion eines Feuers in dem Ladungslagerungsabteil (3) die Druckminderventile/Regulierer der Verteilungsköpfe (13) der Flaschen (12) sofort betätigt werden, um mittels der Schiene (2) eine große Menge reinen Stickstoffs einzuleiten, der in dem Abteil (3) entspannt wird, wobei parallel die Trennvorrichtung (5) in Betrieb genommen wird, um dauernd eine zusätzliche Stickstoffmenge in das Abteil (3) zu liefern, wobei die Sauerstoffkonzentration gering gehalten wird, um ein Wiederaufflammen zu vermeiden.
